# EUROPÄISCHE PATENTSCHRIFT

(11) **EP 0 432 284 B1**
(45) Veröffentlichungstag und Bekanntmachung des Hinweises auf die Patenterteilung: **19.05.1993**
(21) Anmeldenummer: 89122768.8
(22) Anmeldetag: 09.12.1989
(51) Int. Cl.: H01R 13/73, H02H 9/06, B66C 13/56, H01H 9/02

(54) **Hängetaster zum Steuern von Hebezeugen und/oder Krananlagen**
Pendant push button switches for controlling of lifting and/or crane devices
Boîte de commande suspendue à boutons-poussoirs pour contrôler des appareils de levage et/ou des grues

(43) Veröffentlichungstag der Anmeldung: 19.06.1991
(73) Patentinhaber: ABUS Kransysteme GmbH & Co. KG., 51647 Gummersbach (DE)
(72) Erfinder: Bühne, Werner, Dipl.-Ing., D-5270 Gummersbach (DE)
(74) Vertreter: Dörner, Lothar, Dipl.-Ing.

(56) Entgegenhaltungen:
- DE-U- 1 837 990
- DE-U- 7 909 012
- DE-U- 8 902 871

## Beschreibung

### Technisches Gebiet:

Die Erfindung betrifft einen Hängetaster mit elektromechanischen Schaltelementen zum Steuern von Hebezeugen und/oder Krananlagen über eine Steuerleitung, die mit dem Hängetaster verbunden ist.

### Stand der Technik:

Ein Hängetaster mit den genannten Merkmalen ist bekannt (vgl. DE-U-18 37 990). Bei dem bekannten Hängetaster mündet die Steuerleitung in Anschlüssen/Leitungsadern, die mit den Schaltelementen verschraubt sind. Bei Verwendung eines solchen Hängetasters tritt folgendes Problem auf: Muß an dem Hängetaster eine Reparatur ausgeführt werden, müssen entweder die Schraubverbindungen im Hängetaster gelöst werden oder es muß eine in der Regel am Hebezeug vorgesehene, aber vom Boden aus nicht ohne weiteres zugängliche Steckverbindung gelöst werden. Beides erfordert einen erheblichen Montageaufwand.

### Darstellung der Erfindung:

Hier will die Erfindung Abhilfe schaffen. Der Erfindung liegt die Aufgabe zugrunde, die Verbindung zwischen Hängetaster und Steuerleitung so zu vereinfachen, daß der Austausch des Hängetasters erleichtert wird. Gemäß der Erfindung wird diese Aufgabe dadurch gelöst, daß die mit mindestens einem Stecker versehene Steuerleitung über ein leitungsseitig an das Griffgehäuse anschließendes Kopfstück in den Hängetaster eingeführt und in je einen in dem Hängetaster befestigten Stecksockel gesteckt ist.

Bei der Erfindung erfolgt die Verbindung zwischen Steuerleitung und Hängetaster über eine Steckverbindung. Dies ermöglicht im Bedarfsfall die schnelle Trennung des Hängetasters von der Steuerleitung.

Mechanische Belastungen auf die Steckverbindung treten nicht auf; diese werden vielmehr von einer in der Regel ohnehin vorhandenen Zugentlastung zwischen Hängetaster und Hebezeug/Krananlage aufgenommen.

### Kurze Beschreibung der Zeichnung:

Ausführungsbeispiele der Erfindung sind in der Zeichnung dargestellt und werden im folgenden näher beschrieben. Es zeigen:
- Fig. 1: eine Seitenansicht/einen Längsschnitt des steuerleitungsseitigen Teils eines Hängetasters;
- Fig. 2: eine Figur 1 entsprechende Darstellung eines anderen Hängetasters.

### Bester Weg zur Ausführung der Erfindung:

Ein Hängetaster ist mit einer Anzahl von Drucktasten 8 ausgerüstet, die in eine Gehäusefrontplatte 7 eingelassen sind. Mit Hilfe jeder Drucktaste 8 wird ein elektromechanisches Schaltelement 9 betätigt.

Von dem Hängetaster geht eine Steuerleitung 5 zu einem Hebezeug und/oder einer Krananlage aus. Die Steuerleitung 5 ist mit dem Hängetaster über eine Steckverbindung 2, 3 verbunden, die im oder in unmittelbarer Nähe von dem Hängetaster angeordnet ist. Die Steuerleitung 5 ist aus einem Hängetaster-Kopfstück 4, erforderlichenfalls durch eine Knickschutztülle 6 hindurch, aus dem Griffgehäuse herausgeführt.

Bei dem in Figur 1 dargestellten Ausführungsbeispiel ist jedes elektromechanische Schaltelement 9 mit einer in dem Hängetaster befestigten Platine 1 steckbar verbunden. Der dem Hängetaster zugeordnete Stecksockel 2 der Steckverbindung 2, 3 für den Anschluß der Steuerleitung 5 ist an der Platine 1 vorgesehen: Der Stecksockel 2 ist in die in dem Hängetaster befestigte Platine 1 eingelötet. Bei dem dargestellten Ausführungsbeispiel ist der Stecksockel 2 ungeteilt an einer Seite der Platine 1 befestigt. Es kann auch zu beiden Seiten der Platine je ein Stecksockelteil eingelötet sein. Jedes Stecksockelteil nimmt dann einen Teil des Steckers auf. An jedes Steckerteil ist ein Teil der Steuerleitung 5 angeschlossen.

Bei dem in Figur 2 dargestellten Ausführungsbeispiel ist der Stecker 3 in dem Kopfstück 4 angeordnet. In seinem dem Kopfstück 4 benachbarten Teil ist der Stecker 3 mit seiner Außenfläche der Innenfläche des Kopfstücks 4 angepaßt. Zweckmäßig ist der Stecker 3 Bestandteil des Kopfstücks: Das Kopfstück 4 ist innen spritztechnisch als Stecker 3 ausgebildet.

Bei dem dargestellten Ausführungsbeispiel sind der Stecksockel 2, die Drucktasten 8 und die Schaltelemente 9 anstatt mit einer Platine mit einer Halteplatte 11 verbunden. Die elektrische Verbindung zwischen dem Stecksockel 2 und den Schaltelementen 9 erfolgt über Leitungen 10.

Anstelle der Halteplatte 11 mit zugeordneten Stecksockel 3 und Schaltelementen 9 kann in der Ausführung nach Figur 2 die Platine 1 mit zugeordnetem Stecksockel und Schaltelementen der Ausführung nach Figur 1 verwendet werden und umgekehrt.

### Gewerbliche Verwertbarkeit:

Die Erfindung findet Anwendung bei allen Hebezeugen/Krananlagen, die mittels eines Hängetasters gesteuert werden.

## Patentansprüche

1. Hängetaster mit elektromechanischen Schaltelementen (9) zum Steuern von Hebezeugen und/oder Krananlagen über eine Steuerleitung (5), die mit dem Hängetaster verbunden ist, dadurch gekennzeichnet, daß die mit mindestens einem Stecker (3) versehene Steuerleitung (5) über ein leitungsseitig an das Griffgehäuse anschließendes Kopfstück (4) in den Hängetaster eingeführt und in je einen in dem Hängetaster befestigten Stecksockel (2) gesteckt ist.

2. Hängetaster nach Anspruch 1, dadurch gekennzeichnet, daß der Stecker (3) in dem Kopfstück (4) angeordnet ist.

3. Hängetaster nach Anspruch 2, dadurch gekennzeichnet, daß der Stecker (3) Bestandteil des Kopfstücks (4) ist.

4. Hängetaster nach einem der Ansprüche 1 bis 3, dadurch gekennzeichnet, daß der Stecksockel (2) in eine Platine (1) eingelötet ist, die in dem Hängetaster befestigt ist, und in die auch Schaltelemente (9) des Hängetasters eingelötet sind.

5. Hängetaster nach einem der Ansprüche 1 bis 3, dadurch gekennzeichnet, daß der Stecksockel (2) mechanisch mit einer Halteplatte (11), die in dem Hängetaster befestigt ist, und elektrisch über Leitungen (10) mit Schaltelementen (9) des Hängetasters verbunden ist.

## Claims

1. Pendant pushbutton station having electromechanical switching elements (9) for controlling hoisting gear and/or crane systems via a control line (5) which is connected to the pendant pushbutton station, characterized in that the control line (5) provided with at least one plug connector (3) is introduced into the pendant pushbutton station via a head piece (4) connected line-side to the handle housing and is inserted into a respective socket (2) fastened in the pendant pushbutton station.

2. Pendant pushbutton station according to claim 1, characterized in that the plug connector (3) is disposed in the head piece (4).

3. Pendant pushbutton station according to claim 2, characterized in that the plug connector (3) is an integral part of the head piece (4).

4. Pendant pushbutton station according to one of claims 1 to 3, characterized in that the socket (2) is soldered into a board (1), which is fastened in the pendant pushbutton station and into which switching elements (9) of the pendant pushbutton station are also soldered.

5. Pendant pushbutton station according to one of claims 1 to 3, characterized in that the socket (2) is connected mechanically to a supporting plate (11), which is fastened in the pendant pushbutton station, and electrically via lines (10) to switching elements (9) of the pendant pushbutton station.

## Revendications

1. Boîte à boutons suspendue à éléments électramécaniques de connexion (9) pour la commande d'appareils de levage et/on de grues par une ligne de commande (5) qui est reliée a la boîte à boutons, caractérisée par le fait que la ligne de commande (5), pourvue d'au moins une fiche (3), est introduite dans la boîte à boutons par une tête (4) jointe du côté ligne au boîtier de préhension et chaque fiche est enfichée dans un socle (2) fixé dans la boîte à boutons.

2. Boîte à boutons suspendue selon la revendication 1, caractérisée par le fait que la fiche (3) est placée dans la tête (4).

3. Boîte à boutons suspendue selon la revendication 2, caractérisée par le fait que la fiche (3) fait partie de la tête (4).

4. Boîte à boutons suspendue selon l'une des revendications 1 à 3, caractérisée par le fait que le socle (2) est soudé dans une carte imprimée (1) qui est fixée dans la boîte à boutons et dans laquelle sont aussi soudés des éléments de connexion (9) de la boîte à boutons.

5. Boîte à boutons suspendue selon l'une des revendications 1 à 3, caractérisée par le fait que le socle (2) est joint mécaniquement à une plaque support (11) qui est fixée dans la boîte à boutons et relié électriquement par des lignes (10) à des éléments de connexion (9) de la boîte à boutons.
